# EUROPÄISCHE PATENTSCHRIFT

(11) **EP 2 516 085 B1**
(45) Veröffentlichungstag und Bekanntmachung des Hinweises auf die Patenterteilung: **24.07.2019**
(21) Anmeldenummer: 10793212.1
(22) Anmeldetag: 10.12.2010
(51) Int. Cl.: B22D 11/055

(54) **KOKILLENPLATTE MIT KÜHLKANÄLEN**
MOULD PLATE WITH COOLING PASSAGES
PLAQUE A LINGOTIERES AVEC PASSAGES DE REFROIDISSEMENT

(30) Priorität: 23.12.2009 DE 102009060240
(43) Veröffentlichungstag der Anmeldung: 31.10.2012
(73) Patentinhaber: SMS group GmbH, 40237 Düsseldorf (DE)
(72) Erfinder: HOFFMEISTER, Jörn, 47443 Moers (DE); MOßNER, Wolfgang, 40699 Erkrath (DE); VOGL, Norbert, 40883 Ratingen (DE); HEMMERLE, Jürgen, 40547 Düsseldorf (DE); BECKER, Martin, 40625 Düsseldorf (DE); REIFFERSCHEID, Markus, 41352 Korschenbroich (DE)
(74) Vertreter: Klüppel, Walter
(86) Internationale Anmeldenummer: PCT/EP2010/069417
(87) Internationale Veröffentlichungsnummer: WO 2011/076591

(56) Entgegenhaltungen:
- DE-A1- 3 840 448
- DE-A1-102005 040 634
- DE-A1-102007 001 931
- JP-A- 2 059 144
- JP-A- 8 052 537
- JP-A- 57 031 449
- JP-A- 2003 136 204

## Beschreibung

### Technisches Gebiet

Die Erfindung betrifft eine Platte mit Kühlkanälen, wie insbesondere eine Metallplatte oder eine Kupferplatte oder eine Brammenkupferplatte mit Kühlkanälen.

### Stand der Technik

Platten, wie insbesondere Brammenkupferplatten oder Kokillenwandvorderplatten, mit Kühlkanälen sind im Stand der Technik bekannt. So ist beispielsweise durch die ältere Anmeldung DE 10 2007 001 931 der Anmelderin eine Kokillenwandvorderplatte bekannt, welche auf der der heißen Kokille zugewandten Plattenseite eine im Wesentlichen glatte Oberfläche aufweist und auf der der kalten Seite zugewandten Plattenseite eine Nutstruktur von Kühlkanälen aufweist, wobei immer jeweils zwei als Kühlkanäle ausgebildete Nuten an ihrem Anfang und an ihrem Ende zu Gruppen zusammen gefasst sind. Die Kühlkanäle sind dabei im Wesentlichen gerade und parallel ausgerichtet, wobei um Befestigungsbohrungen oder Bohrungen zur Aufnahme von Thermosensoren kreisbogenförmige Abschnitte vorgesehen sind, um ein Kühlmittel in dem Kühlkanal um die Bohrung herum zu leiten.

In der Regel sind die Kühlkanäle gerade und parallel zueinander ausgerichtet. Bei solchen Platten hat sich herausgestellt, dass die Temperaturverteilung innerhalb von horizontalen Schnitten der Platte stärker variieren kann, was zu thermischen Spannungen in der Platte oder auch in einer Strangschale einer Stranggießanlage führen kann.

Durch die geraden Nuten als Kühlkanäle treten in Bereichen neben Schraubenspalten oder -bohrungen Unterkühlungen auf und in Bereichen der Schrauben treten Überhitzungen auf, die mit abnehmender Plattendicke und mit zunehmender Gießgeschwindigkeit sich verstärken.

Durch die JP 2 059144 A und die JP 2003 136 204 A ist eine Kühlplatte mit Nuten bekannt geworden.

### Darstellung der Erfindung, Aufgabe, Lösung, Vorteile

Es ist die Aufgabe der vorliegenden Erfindung, eine Platte mit Kühlkanälen zu schaffen bei welcher die Nachteile des Standes der Technik zumindest vermindert sind und eine Temperaturverteilung in einer horizontalen Schnittebene der Platte demgegenüber homogener gestaltet ist.

Erfindungsgemäß wird die Aufgabe gelöst durch eine Brammenkupferplatte gemäß Anspruch 1.

Dadurch kann eine homogenere Temperaturverteilung erzielt werden.

Gemäß des Erfindungsgedankens ist es vorteilhaft, wenn im unteren oder im oberen Bereich Nuten oder Teilnuten mit einer von T1 abweichenden Nuttiefe vorgesehen sind. Vorteilhaft ist die Nuttiefe T2 gegenüber der Nuttiefe T1 verkleinert oder vergrößert ist.

Weiterhin ist es zweckmäßig, wenn im oberen oder im unteren Bereich Nuten oder Teilnuten mit einer von T1 abweichenden Nuttiefe vorgesehen sind, die den Bohrungen benachbart sind.

Auch ist es vorteilhaft, wenn im oberen oder im unteren Bereich Nuten im Bereich zwischen zwei vertikal untereinander angeordneten Bohrungen angeordnet sind, welche eine Nuttiefe aufweisen, welche nur um +/- 10 % um die Nuttiefe T1 variiert. Auch ist es vorteilhaft, wenn alle Nuten im Wesentlichen die gleiche Nuttiefe aufweisen oder die Nuttiefe der Nuten im unteren Bereich geringer ist als im oberen Bereich.

Auch ist es vorteilhaft, wenn im unteren Bereich zumindest ein zweiter Teil der Nuten einen gleichmäßigen Abstand H aufweisen, welcher größer ist als der Abstand der oberen Nuten.

Auch ist es vorteilhaft, wenn die Nutbreite N im oberen Bereich kleiner als die Nutbreite im unteren Bereich ist.

Auch ist es vorteilhaft, wenn im unteren oder im oberen Bereich zumindest ein erster Teil der Nuten einen gleichmäßigen Abstand aufweisen.

Erfindungsgemäß ist es bei einem weiteren Ausführungsbeispiel zweckmäßig, wenn ein Übergang zwischen geraden Teilnuten und gebogenen oder geschwungenen oder schräg verlaufenden Teilnuten mit einem Übergangsradius verrundet ist.

Auch ist es vorteilhaft, wenn eine bogenförmige Teilnut um eine Bohrung durch drei gerade Teilnuten und vier bogensegmentförmige Teilnuten ausgebildet ist. Weiterhin ist es vorteilhaft, wenn die Nuttiefe T1 im Bereich von 10 mm bis 30mm und/oder die Nuttiefe T2 im Bereich von 10 mm bis 30mm liegt und/oder der Abstand H im Bereich von 10 mm bis 20mm liegt und/oder der Übergangsradius R im Bereich von 1 mm bis 50mm liegt.

Vorteilhafte Weiterbildungen sind in den Unteransprüchen beschrieben.

### Kurze Beschreibung der Zeichnungen

Nachstehend wird die Erfindung auf der Grundlage eines Ausführungsbeispiels anhand der Zeichnungen näher erläutert. Es zeigt:
- Figur 1: eine Ansicht einer erfindungsgemäßen Platte.

### Bevorzugte Ausführung der Erfindung

Die Figur 1 zeigt eine erfindungsgemäße Platte 1, bei welcher als Kühlkanäle ausgebildete Nuten 2 vorgesehen sind. Die Platte weist in ihrer bestimmungsgemäßen Anordnung einen oberen Bereich 3 und einen unteren Bereich 4 auf. Weiterhin finden sich in der Platte Bohrungen 5 zur Aufnahme beispielsweise von Befestigungsschrauben oder Sensoren, welche jedoch nicht dargestellt sind. Die erfindungsgemäße Platte 1 weist Nuten 2 auf, welche entweder vollständig geradlinig sind oder sowohl gerade als auch geschwungene oder gebogene oder abgewinkelte Teilnuten aufweisen. Beispielsweise ist die Nut 6 von nahezu dem oberen Rand der Platte im Bereich 3 bis nahezu zum unteren Rand der Platte im Bereich 4 geradlinig ausgebildet. Solche geradlinig ausgebildeten Nuten 6 sind parallel zueinander angeordnet und verlaufen vorzugsweise zwischen Reihen von Bohrungen 5. Im Ausführungsbeispiel der Figur 1 finden sich fünf solcher geradliniger Nuten 6 parallel nebeneinander zwischen Reihen von Bohrungen 5. Gemäß des erfindungsgemäßen Gedankens, kann die Anzahl dieser geradlinigen Nuten 6 jedoch auch variieren, so dass mehr oder weniger als fünf solcher gerader Nuten 6 nebeneinander vorgesehen sind.

Rechts und links neben den Reihen von Bohrungen, von oben nach unten betrachtet, finden sich Nuten 7, welche geradlinige Teilnuten 8 aufweisen und welche zwischen geradlinigen Teilnuten 8 gebogene oder geschwungene oder schräg verlaufende Teilnuten 9 aufweisen. Die Nuten 7 sind vorzugsweise beiderseits einer Reihe von Bohrungen 5 vorgesehen, wobei die geschwungenen Teilnuten 9 und ein Teil der geradlinigen Teilnuten 8 dazu dienen, die Nut 7 um die Bohrungen 5 herum zu führen. Dazu können Übergänge mit einem Radius R vorgesehen sein.

Auch ist zu erkennen, dass die Nuten im oberen Bereich 3 der Platte 1 im Wesentlichen gleichmäßiger verteilt sind, wenn von den Teilnuten abgesehen wird, die unmittelbar den Bohrungen benachbart sind. Erfindungsgemäß sind die Nuten im oberen Bereich 3 der Platte 1 in Horizontalrichtung H derart verteilt bzw. nebeneinander angeordnet, dass der Mittenabstand der Nuten untereinander so variiert, dass eine Schwankungsbreite von höchsten +/- 20% auftritt, ausgenommen die Teilnuten, welche unmittelbar den Bohrungen benachbart sind.

Weiterhin sind zumindest einzelne Nuten im oberen Bereich mit einer Nuttiefe T1 versehen. Auch können alle Nuten im oberen Bereich mit der Nuttiefe T1 versehen sein. Auch können demgegenüber einzelne Nutbereiche im oberen Bereich mit einer Nuttiefe versehen sein, die in der Nuttiefe T1 abweicht. Solche Nutbereiche können Teilnuten sein, die den Bohrungen 5 benachbart sind, wie beispielsweise der Teilschlitz 10. Die diesbezügliche Nuttiefe kann größer sein als die Nuttiefe T1.

Die Nuten im unteren Bereich 4, die den Bohrungen 5 benachbart sind, weisen keine Bögen um die Bohrungen 5 auf und sie verlaufen im Wesentlichen über den gesamten Längenbereich parallel. Diese Nuten sind vorteilhaft im unteren Bereich 4 mit einer gegenüber der Nuttiefe T1 vergrößerten Nuttiefe T2 ausgebildet, welche tiefer ist als die Nuttiefe T1. Auch die Nuten oder Nutbereiche des oberen Bereichs, welche von der Nuttiefe T1 abweichen können mit der Nuttiefe T2 ausgebildet sein.

Gemäß eines weiteren erfindungsgemäßen Gedankens, können alle Nuten im Wesentlichen auch die gleiche Nuttiefe aufweisen. Auch kann die Nuttiefe der Nuten im unteren Bereich geringer sein als im oberen Bereich.

Darüber hinaus kann die Nutbreite im oberen Bereich kleiner, größer oder gleich der Nutbreite im unteren Bereich sein, so dass auch über die Breite der Nuten eine Anpassung oder Homogenisierung der Temperatur der Platte 1 erreicht werden kann.

Wie in Figur 1 ersichtlich, sind Übergänge zwischen geraden Teilnuten und gebogenen oder geschwungenen oder schräg verlaufenden Teilnuten mit einem Übergangsradius R verrundet. Dabei ist zu erkennen, dass eine bogenförmige Teilnut um eine Bohrung durch drei gerade Teilnuten und vier bogensegmentförmige Teilnuten ausgebildet sein kann.

Bei einem Ausführungsbeispiel kann die gerade Teilnut (8) gegebenenfalls auch entfallen, so dass sich vorteilhaft gebogene, geschwungene und/oder schräg verlaufende Teilnuten aneinander anschließen.

Weiterhin kann es bei einem Ausführungsbeispiel vorteilhaft sein, wenn im unteren oder im oberen Bereich Nuten (2,6,7) oder Teilnuten (8,9,10) mit einer von T1 abweichenden Nuttiefe vorgesehen sind, wobei die abweichende Nuttiefe gegenüber der Nuttiefe T1 um zumindest 10 % vergrößert oder verkleinert sein kann.

### Bezugszeichenliste

- 1: Platte
- 2: Nut
- 3: oberer Bereich
- 4: unterer Bereich
- 5: Bohrung
- 6: geradlinige Nut
- 7: Nut
- 8: geradlinige Teilnut
- 9: Teilnut
- 10: Teilnut

## Patentansprüche

1. Brammenkupferplatte mit einer Warmseite und einer Kaltseite, wobei auf der Kaltseite Nuten (2) als Kühlkanäle eingebracht sind, die von einem oberen Rand in einem oberen Bereich (3) zu einem unteren Rand in einem unteren Bereich (4) verlaufen, und in die Platte (1) Reihen von Bohrungen (5) eingebracht sind, wobei zwischen Reihen von Bohrungen (5) parallel zueinander angeordnete, geradlinige erste Nuten (6) vorgesehen sind, wobei die geradlinigen ersten Nuten (6) von nahezu dem oberen Rand bis nahezu dem unteren Rand vollständig geradlinig ausgebildet sind,
wobei weiterhin den Reihen von Bohrungen benachbart zweite Nuten (7) angeordnet sind, welche im oberen Bereich der Brammenkupferplatte im Bereich von Bohrungen geradlinige Teilnuten (8, 10) Teilnuten und zwischen diesen geradlinigen Teilnuten (8, 10) gebogenen oder geschwungenen oder schräg verlaufende Teilnut6en (9) aufweisen, wobei die geschwungenen, gebogenen oder schrägen Teilnuten (9) und die geraden Teilnuten (8, 10) der zweiten Nurten (7) dazu dienen, die zweiten nuten (7) um die Bohrung (5) zu führen, wobei die den Bohrungen benachbarten zweiten Nuten (7) im unteren Bereich (4) geradlinig und parallel zueinander angeordnet sind, wobei zumindest einzelne Nuten oder Teilnuten im oberen oder im unteren Bereich eine Nuttiefe T1 aufweisen und zumindest einzelne Nuten oder Teilnuten im oberen oder im unteren Bereich eine Nuttiefe T2 aufweisen, wobei T1 ungleich T2 ist,
**dadurch gekennzeichnet, dass** alle im oberen Bereich parallel verlaufenden Nuten (2, 6) und Teilnuten (8, 9, 10) mit Ausnahme der einer Bohrung unmittelbar benachbarten Teilnuten (8, 9,10) in horizontaler Richtung betrachtet eine Schwankungsbreite ihres Abstandes H von maximal +/-20% untereinander aufweisen.

2. Brammenkupferplatte nach Anspruch 1, **dadurch gekennzeichnet, dass** im oberen oder im unteren Bereich zumindest einzelne Nuten (2, 6) oder Teilnuten (8, 9, 10) mit einer von T1 abweichenden Nuttiefe vorgesehen sind.

3. Brammenkupferplatte nach einem der vorhergehenden Ansprüche, **dadurch gekennzeichnet, dass** im oberen oder im unteren Bereich geradlinige Teilnuten (8) im Bereich zwischen zwei vertikal untereinander angeordneten Bohrungen angeordnet sind, welche eine Nuttiefe aufweisen, welche nur um +/- 10 % um die Nuttiefe T1 variiert.

4. Brammenkupferplatte nach zumindest einem der vorhergehenden Ansprüche, **dadurch gekennzeichnet, dass** die Nuttiefe der ersten und/oder der zweiten Nuten im unteren Bereich geringer ist als im oberen Bereich.

5. Brammenkupferplatte nach einem der vorhergehenden Ansprüche, **dadurch gekennzeichnet, dass** die Nutbreite N im oberen Bereich kleiner als die Nutbreite im unteren Bereich ist.

6. Brammenkupferplatte nach einem der vorhergehenden Ansprüche, **dadurch gekennzeichnet, dass** ein Übergang zwischen geraden Teilnuten (8) und gebogenen oder geschwungenen oder schräg verlaufenden Teilnuten (9) mit einem Übergangsradius R verrundet ist.

7. Brammenkupferplatte nach einem der vorhergehenden Ansprüche, **dadurch gekennzeichnet, dass** eine bogenförmige Teilnut (9) um eine Bohrung durch drei gerade Teilnuten und vier bogensegmentförmige Teilnuten ausgebildet ist.

8. Brammenkupferplatte nach einem der vorhergehenden Ansprüche, **dadurch gekennzeichnet, dass** die Nuttiefe T1 im Bereich von 10 mm bis 30mm und/oder die Nuttiefe T2 im Bereich von 10 mm bis 30mm liegt und/oder der Abstand H im Bereich von 10 mm bis 20mm liegt und/oder der Übergangsradius R im Bereich von 1 mm bis 50mm liegt.

## Claims

1. Slab copper plate with a hot side and a cold side, wherein grooves (2) as cooling channels are formed on the cold side and extend from an upper edge in an upper region (3) to a lower edge in a lower region (4), and rows of bores (5) are formed in the plate (1), wherein mutually parallel rectilinear first grooves (6) are provided between rows of bores (5), wherein the rectilinear first grooves (6) are formed to be completely rectilinear from almost the upper edge to almost the lower edge, wherein in addition arranged adjacent to the rows of bores are second grooves (7) which comprise rectilinear part grooves (8, 10) in the upper region of the slab copper plate in the region of bores and bent or curved or obliquely extending part grooves (9) between these rectilinear part grooves (8, 10), wherein the curved, bent or oblique part grooves (9) and the straight part grooves (8, 10) of the second grooves (7) serve the purpose of leading the second grooves (7) around the bore (5), wherein the second grooves (7) adjacent to the bores are arranged rectilinearly and parallel to one another in the lower region (4), and wherein at least individual grooves or part grooves in the upper or lower region have a groove depth T1 and at least individual grooves or part grooves in the upper or lower region have a groove depth T2, wherein T1 is not equal to T2,
**characterised in that** all grooves (2, 6) and part grooves (8, 9, 10) extending parallelly in the upper region with the exception of the part grooves (8, 9, 10) directly adjacent to a bore have as considered in horizontal direction a fluctuation width of the spacing H thereof of at most +/- 20% amongst one another.

2. Slab copper plate according to claim 1, **characterised in that** at least individual grooves (2, 6) or part grooves (8, 9, 10) with a groove depth differing from T1 are provided in the upper or lower region.

3. Slab copper plate according to one of the preceding claims, **characterised in that** rectilinear part grooves (8) having a groove depth varying only by +/- 10% about the groove depth T1 are arranged in the upper or lower region in the area between two bores arranged vertically one under the other.

4. Slab copper plate according to at least one of the preceding claims, **characterised in that** the groove depth of the first and/or second grooves in the lower region is less than in the upper region.

5. Slab copper plate according to one of the preceding claims, **characterised in that** the groove width N in the upper region is less than the groove width in the lower region.

6. Slab copper plate according to one of the preceding claims, **characterised in that** a transition between straight part grooves (8) and bent or curved or obliquely extending part grooves (9) is rounded by a transition radius R.

7. Slab copper plate according to one of the preceding claims, **characterised in that** a curved part groove (9) around a bore is formed by three straight part grooves and four part grooves of curved segmental shape.

8. Slab copper plate according to one of the preceding claims, **characterised in that** the groove depth T1 lies in the range of 10 mm to 30 mm and/or the groove depth T2 lies in the range of 10 mm to 30 mm and/or the spacing H lies in the range of 10 mm to 20 mm and/or the transition radius R lies in the range of 1 mm to 50 mm.

## Revendications

1. Plaque de cuivre pour des brames comprenant un côté chaud et un côté froid ; dans laquelle, sur le côté froid, on introduit des rainures (2) faisant office de canaux de refroidissement qui s'étendent depuis un bord supérieur dans une zone supérieure (3) jusqu'à un bord inférieur dans une zone inférieure (4), et on introduit des séries d'alésages (5) dans la plaque (1) ; dans laquelle, entre des séries d'alésages (5), on prévoit des premières rainures rectilignes (6) disposées parallèlement les unes aux autres ; dans laquelle les premières rainures rectilignes (6) sont réalisées sous une forme complètement rectiligne depuis à peu près le bord supérieur jusqu'à à peu près le bord inférieur; dans laquelle en outre des secondes rainures (7) sont disposées en position contigüe par rapport aux séries d'alésages, qui présentent, dans la zone supérieure de la plaque de cuivre pour des brames, dans la zone des alésages, des rainures partielles rectilignes (8, 10) et, entre ces rainures partielles rectilignes (8, 10), des rainures partielles (9) s'étendant sous une forme arquée, sous une forme arrondie ou sous une forme inclinée ; dans laquelle les rainures partielles (9) s'étendant sous une forme arquée ou sous une forme arrondie ou sous une forme inclinée et les rainures partielles rectilignes (8, 10) des secondes rainures (7) servent à guider les secondes rainures (7) autour de l'alésage (5) ; dans laquelle les secondes rainures (7) voisines des alésages sont disposées, dans la zone inférieure (4), de manière rectiligne et parallèlement les unes aux autres ; dans laquelle au moins des rainures ou des rainures partielles individuelles, dans la zone supérieure ou dans la zone inférieure, présentent une profondeur de rainure T1 et au moins des rainures ou des rainures partielles individuelles dans la zone supérieure ou dans la zone inférieure présentent une profondeur de rainure T2, T1 n'étant pas égale à T2 ; **caractérisée en ce que** toutes les rainures (2, 6) et toutes les rainures partielles (8, 9, 10) s'étendant en parallèle dans la zone supérieure, à l'exception des rainures partielles (8, 9, 10) directement voisines d'un alésage, lorsqu'on regarde en direction horizontale, présentent, les unes par rapport aux autres, une amplitude de fluctuation concernant leur distance H de maximum ± 20 %.

2. Plaque de cuivre pour des brames selon la revendication 1, **caractérisée en ce que**, dans la zone supérieure ou dans la zone inférieure, au moins des rainures (2, 6) ou des rainures partielles (8, 9, 10) individuelles sont prévues avec une profondeur de rainure qui s'écarte de T1.

3. Plaque de cuivre pour des brames selon l'une quelconque des revendications précédentes, **caractérisée en ce que**, dans la zone supérieure ou dans la zone inférieure, des rainures partielles rectilignes (8) sont disposées dans la zone entre deux alésages disposés verticalement l'un par rapport à l'autre, qui présentent une profondeur de rainure qui ne varie que de ± 10 % par rapport à la profondeur de rainure T1.

4. Plaque de cuivre pour des brames selon l'une quelconque des revendications précédentes, **caractérisée en ce que** la profondeur de rainure des premières rainures et/ou des secondes rainures dans la zone inférieure est inférieure à celle en vigueur dans la zone supérieure.

5. Plaque de cuivre pour des brames selon l'une quelconque des revendications précédentes, **caractérisée en ce que** la largeur de rainure N dans la zone supérieure est inférieure à la largeur de rainure dans la zone inférieure.

6. Plaque de cuivre pour des brames selon l'une quelconque des revendications précédentes, **caractérisée en ce qu'**une transition entre des nervures partielles rectilignes (8) et des rainures partielles (9) s'étendant sous une forme arquée ou sous une forme arrondie ou sous une forme inclinée forme un arrondi avec un rayon de transition R.

7. Plaque de cuivre pour des brames selon l'une quelconque des revendications précédentes, **caractérisée en ce qu'**une rainure partielle (9) de forme arquée est réalisée, autour d'un alésage, par trois rainures partielles rectilignes et par quatre rainures partielles en forme de segments d'arc.

8. Plaque de cuivre pour des brames selon l'une quelconque des revendications précédentes, **caractérisée en ce que** la profondeur de rainure T1 se situe dans la plage de 10 mm à 30 mm et/ou la profondeur de rainure T2 se situe dans la plage de 10 mm à 30 mm et/ou la distance H se situe dans la plage de 10 mm à 20 mm et/ou le rayon de transition R se situe dans la plage de 1 mm à 50 mm.
